# EUROPÄISCHE PATENTSCHRIFT

(11) **EP 0 489 193 B1**
(45) Veröffentlichungstag und Bekanntmachung des Hinweises auf die Patenterteilung: **23.07.1997**
(21) Anmeldenummer: 90123311.4
(22) Anmeldetag: 05.12.1990
(51) Int. Cl.: F23R 3/00, F23R 3/50

(54) **Gasturbinen-Brennkammer**
Combustion chamber for gas turbine
Chambre de combustion pour turbine à gaz

(43) Veröffentlichungstag der Anmeldung: 10.06.1992
(73) Patentinhaber: ASEA BROWN BOVERI AG, 5400 Baden (CH)
(72) Erfinder: Meylan, Pierre, CH-5432 Neuenhof (CH); Schwarz, Hans, CH-5222 Umiken (CH); Wunderle, Helmar, W-7890 Waldshut-Tiengen 2 (DE)

(56) Entgegenhaltungen:
- GB-A- 642 257
- GB-A- 1 099 374
- GB-A- 2 102 558
- US-A- 3 422 620
- US-A- 4 773 227

## Beschreibung

### Technisches Gebiet

Die Erfindung betrifft eine Gasturbinenbrennkammer mit einem ringförmigen Flammrohr gemäss Oberbegriff des Patentanspruchs 1.

### Stand der Technik

Gasturbinen mit derartigen, luftgekühlten Flammrohren sind bekannt, bspw. aus der GB-A-1 099 374. Dort sind Kühlsysteme für Flammrohre gezeigt und beschrieben, die aus in Turbinenumfangsrichtung sich überlappenden Wandteilen aufgebaut sind. In Turbinenachssrichtung setzen sich diese Wandteile gruppenweise aus einer Vielzahl von einzelnen Rippenelementen zusammen, welche über Befestigungsmittel in ihrer Position gehalten werden. Durch die sich überlappenden Wandteile strömt die Kühlluft tangential in den Brennraum ein.

### Darstellung der Erfindung

Der Erfindung liegt die Aufgabe zugrunde, bei einer Gasturbinenbrennkammer der eingangs genannten die ganze Wand eines ringförmigen Flammrohres mittels einer zweckmässigen Verteilung der Kühlluft effizient zu kühlen und den Kühluftverbrauch zu minimieren, um den Ausstoss an NOₓ zu reduzieren.

Erfindungsgemäss wird dies mit den kennzeichnenden Merkmalen des Patentanspruchs 1 erreicht.

Die Vorteile der Erfindung sind unter anderem darin zu sehen, dass mit der neuen Massnahme eine effiziente Prall/Konvektionskühlung durchführbar ist mit einer kleinstmöglichen Anzahl von Spalten, wodurch die Kühlluftverluste unter Kontrolle gehalten werden.

Es ist besonders zweckmässig, wenn die Längsseiten der sich in Turbinenachsrichtung erstreckenden Wandteile parallel zur Turbinenachse verlaufen und wenn das Flammrohr eine gerade Anzahl sich überlappender Wandteile aufweist. Sich überlappende Stellen können bei axial geteilter Bauweise als Teilfuge benutzt werden, und es können dort Montagemittel vorgesehen werden, um die Wandteile in Zwangslage zu bringen.

Ferner ist es vorteilhaft, wenn die aus den Überlappungsspalten zwischen zwei benachbarten Wandteilen ausströmende Kühlluft vor dem Eintritt in den Verbrennungsraum in einem Gitter umgelenkt wird. Der Anstellwinkel des Gitters kann dabei vom Flammrohreintritt bis zu dessen Austritt zunehmend verändert werden, um mit der in Wandnähe herrschenden Drallströmung der Verbrennungsgase übereinzustimmen.

### Kurze Beschreibung der Zeichnung

In der Zeichnung ist ein Ausführungsbeispiel der Erfindung anhand einer einwelligen axialdurchströmten Gasturbine dargestellt.
Es zeigen:
- Fig.1: einen Teillängsschnitt der Gasturbine;
- Fig.2: einen Teilquerschnitt durch das Flammrohr der Brennkammer nach Linie 2-2 in Fig.1;
- Fig.3: die Teilabwicklung eines Zylinderschnittes durch das Flammrohr auf der Höhe der Brenner;
- Fig.4: ein Wandteil des Flammrohres;
- Fig.5: ein vergrösserter Ausschnitt des Wandteils nach Fig.4;
- Fig.6: ein Wandteil im Querschnitt gemäss Linie 6-6 in Fig.5

Es sind nur die für das Verständnis der Erfindung wesentlichen Elemente gezeigt. Nicht dargestellt sind von der Anlage beispielsweise das Abgasgehäuse der Gasturbine mit Abgasrohr und Kamin sowie die Eintrittspartien des Verdichterteils. Die Strömungsrichtung der Arbeitsmittel ist mit Pfeilen bezeichnet.

### Weg zur Ausführung der Erfindung

Die Turbine 1, von der in Fig.1 die ersten axialdurchströmten Stufen in Form von je drei Leitreihen 2' und Laufreihen 2'' dargestellt ist, besteht im wesentlichen aus dem beschaufelten Turbinenrotor 3 und dem mit Leitschaufeln bestückten Schaufelträger 4. Der Schaufelträger ist im Turbinengehäuse 5 eingehängt. Im dargestellten Fall umfasst das Turbinengehäuse 5 ebenfalls den Sammelraum 6 für die verdichtete Brennluft. Aus diesem Sammelraum gelangt die Brennluft in die Ringbrennkammer 7, welche ihrerseits in den Turbineneinlass, d.h. stromaufwärts der ersten Leitreihe 2' mündet. In den Sammelraum gelangt die verdichtete Luft aus dem Diffusor 8 des Verdichters 9. Von letzterem sind lediglich die drei letzten Stufen in Form von je drei Leitreihen 10' und Laufreihen 10'' dargestellt. Die Laufbeschaufelungen des Verdichters und der Turbine sitzen auf einer gemeinsamen Welle 11, deren Mittelachse die Längsachse 12 der Gasturbineneinheit darstellt.

In den lediglich beispielsweise dargestellten Brenner 13, von denen 36 Stück am Umfang gleichmässig verteilt angeordnet sind, tritt die verdichtete Brennluft in Pfeilrichtung aus dem Sammelraum 6 ein. Der Brennstoff wird über eine Brennstoffdüse 14 in den Verbrennungsraum 15 eingespritzt. Die Brennstoffdüse ist in der Ebene der Primärlufteinführung von einem Drallkörper 16 in Form von Wirbelschaufeln umgeben. Durch die Wirbelschaufeln gelangt die Luft in die Primärzone des Verbrennungsraumes 15, in welcher sich der Verbrennungsvorgang abspielt. Die Wirbelschaufeln bewirken eine Drallströmung mit einem gegen den Brenner gerichteten Luftkern, welcher die Flamme am Brenner verankert, damit sie trotz der hohen Luftgeschwindigkeit nicht abreisst. Gleichsam wird durch die turbulente Strömung eine schnelle Verbrennung gesichert. Anlässlich dieser Verbrennung erreichen die Verbrennungsgase sehr hohe Temperaturen, was besondere Anforderungen an die zu kühlenden Wandungen des Flammrohres 17 darstellt. Dies gilt insbesondere dann, wenn statt des gezeigten Diffusionsbrenners sogenannte Low NOₓ-Brenner, beispielsweise Vormischbrenner zur Anwendung gelangen, welche grosse Flammrohroberflächen und relativ bescheidene Kühlluftmengen erfordern.

Stromabwärts der Brennermündungen erstreckt sich der ringförmige Verbrennungsraum 15 bis zum Turbineneintritt. Er ist sowohl innen als auch aussen begrenzt durch das Flammrohr 17. Dieses Flammrohr ist im vorliegenden Beispiel als selbsttragende Struktur konzipiert. Es besteht sowohl an seinem Innenring als auch an seinem Aussenring aus einer Anzahl von längs angeordneten Wandteilen 18 mit tangentialen Ueberlappungsspalten 22 (Fig.2 und 6). Diese Wandteile, welche Gussteile sein können, sind in Turbinenachsrichtung entsprechend dem Verlauf des durchströmten Verbrennungsraums gebogen und erstrecken sich über die ganze axiale Länge des Flammrohres.

Die Längsseiten der Wandteile 18, d.h. sowohl die dem Sammelraum 6 zugekehrten Eintrittskanten als auch die dem Verbrennungsraum 15 zugekehrten Austrittskanten (Fig.2) für die Kühlluft, verlaufen parallel zur Turbinenachse 12. Da das Turbinengehäuse in der Regel zwecks Ausbau der unteiligen Welle horizontal geteilt ist, wird zweckmässigerweise eine gerade Anzahl Wandteile gewählt. Dadurch können jeweils zwei einander um 180° gegenüberliegende Stellen, bei denen sich die Wandteile überlappen, als Teilfuge benutzt werden. Aus Symmetriegründen werden hier gleich viele Wandteile gewählt wie Brenner, nämlich 36 Stück (Fig.2). Es versteht sich, dass diese Massnahme keineswegs zwingend ist. So kann beispielsweise die Anzahl Wandteile des inneren Flammrohrringes gegenüber jener des äusseren Flammrohrringes halbiert werden. Grundsätzlich bestimmt sich die Anzahl der Wandteile aus der Forderung, dass die aus den Spalten in den Verbrennungsraum einströmende Kühlluft als Filmkühlung möglichst effizient zu nutzen ist. Daraus ergibt sich, dass der Abstand zwischen jeweils zwei Kühlluftspalten und damit die tangentiale Ertreckung eines Wandteils in etwa so gross ist wie die wirksame Länge des Kühlluftfilmes. Und hieraus ist der unter anderm auch fabrikatorische Vorteil erkennbar, dass nur soviele Spalten respektiv Wandteile vorgesehen werden müssen, als tatsächlich notwendig sind. Desweiteren erlaubt diese Bauweise die Realisierung von ringförmigen Flammrohren beliebiger Dimensionen und Geometrien. Wartungsfreundlich ist diese Bauart schon allein deshalb, weil im Schadensfall nur die beschädigten Wandteile zu ersetzen sind.

Wie in Fig.1 anhand der das Flammrohr umgebenden Pfeile ersichtlich, ist das Flammrohr an seiner vom Verbrennungsraum abgewandten Seite dem vom Verdichter 9 gelieferten Luftstrom im Sammelraum 6 ausgesetzt. Die Wandteile weisen an ihrer dem Sammelraum 6 zugekehrten Seite jeweils mehrere, über dem Umfang verteilte Einlassöffnungen (19 in Fig.5 und 6) auf, über die die Kühlluft in einen im Wandteil angeordneten und mit dem Verbrennungsraum kommunizierenden Verteilraum (20 in Fig.5 und 6) eingeleitet wird.

Die Kühluftführung an den Wandteilen 18 ist schematisch in Fig.2 dargestellt. Die Kühlluft wird mit Hilfe von nachstehend beschriebenen Mitteln möglichst in Umfangrichtung an den dem Sammelraum 6 zugekehrten Flächen der Wandteile entlanggeführt. Beim Einströmen in den Verbrennungsraum 15 darf die Kühlluft selbstverständlich nicht gegen die mit Pfeilen bezeichnete Drallströmung der Verbrennungsgase gerichtet sein. Dies bedingt, dass die Einströmöffnungen und die Ausströmspalte in den Wandteilen des Flammrohr-Innenringes genau entgegengesetzt zu jenen des Flammrohr-Aussenringes angeordnet sind. Gegen die Strömungsrichtung der Verbrennungsgase gesehen, welche in dieser Ansicht einen Drall gegen den Uhrzeigersinn aufweisen, durchströmt demnach die Kühlluft den Aussenring ebenfalls im Gegenuhrzeigersinn, während sie die Wandteile des Innenrings im Uhrzeigersinn bestreicht.

Am auslasseitigen Ende des Wandteils gilt ferner die Forderung, dass die Kühlluft zwecks Kühlfilmerhaltung so in den Verbrennungsraum 15 eingeführt wird, dass sie nicht nur gleichsinnig, sondern in ihrer Richtung möglichst mit der Strömungsrichtung der Verbrennungsgase in Wandnähe des Flammrohres übereinstimmt.

Diesbezüglich wird auf Fig.3 verwiesen, in welcher die Strömungsverhältnisse im Verbrennungsraum anhand der Teilabwicklung eines Zylinderschnittes dargestellt sind. In dieser Fig.3 bezeichnet die Vertikale B die Ebene der Brennermündung, die Vertikale T die Ebene des Turbineneintritts. Anhand von Zahlenangaben, welche allerdings aufgrund von zahlreichen sonstigen massgebenden Parameter nur Beispielscharakter aufweisen können, sei die Strömung im Verbrennungsraum erläutert. Die Verbrennungsluft verlässt den Drallkörper unter einem Winkel von ca. 75°. In der mit X bezeichneten Zone findet eine aufgrund der Verbrennung reaktionsbedingte Beschleunigung des Arbeitsmittels statt, was zu einer leichten Umlenkung in Achsrichtung führt. Die Brenngase strömen nunmehr unter einem Winkel von ca. 55°. In der Zone Y wird der Gasstrom in Achsrichtung beschleunigt; der durchströmte Kanal wird zunehmend steiler (Fig.1). Diese Verengung vor dem Turbineneintritt bewirkt, dass die Gase in der Zone Z auf ca. 20° umgelenkt werden und solchermassen die Leitschaufeln 2' der ersten Turbinenstufe beaufschlagen.

Aus diesem Drallverlauf ist nunmehr ersichtlich, dass über der axialen Länge des Flammrohres unterschiedliche Einströmbedingungen für die Kühlluft in den Verbrennungsraum zu berücksichtigen sind. Die Richtung der bis dahin an der dem Sammelraum zugekehrten Wandung weitgehend tangential strömenden Kühlluft muss also an die jeweils in Wandnähe vorherrschende Richtung der Hauptströmung angepasst werden. Dies geschieht mit nachstehend beschriebenen Mitteln, die sich innerhalb des Spaltes im Überlappungsbereich zweier benachbarter Wandteile befinden.

Die Fig.4 und 5 zeigen in einer Draufsicht die Struktur eines Wandteils 18, und zwar die dem Sammelraum zugekehrte Seite. Die Fig.6 stellt ein Wandteil des inneren Flammrohrringes im Querschnitt dar. Im Gegensatz zur schematischen Darstellung in Fig.2 sind die Wandteile in Umfangsrichtung nicht gebogen. Vielmehr handelt es sich um fast ebene Platten, die gemäss Fig.1 in Turbinenlängsrichtung dem Verlauf des Verbrennungsraums entsprechend gebogen sind. Diese Platten sind an ihrer dem Sammelraum zugekehrten Seite an einem ersten Ende mit einer Haltevorrichtung in Form eines Greifers 21 versehen. Mit diesem Greifer 21 wird die jeweils in Umfangsrichtung benachbarte Platte gehalten, wie dies die gestrichelte Darstellung am linken Ende der Platte zeigt. Damit ist ein einfaches Montagemittel geschaffen, welches zudem erlaubt, den Überlappungsspalt 22 in jedem Betriebszustand in engen Grenzen zu halten. Am andern Ende der Platte ist ein Versatz 23 vorgesehen, der zu Befestigungszwecken des Flammrohres verwendet werden kann. Im dargestellten Fall ist die Flammrohrstruktur selbsttragend; es vesteht sich, dass dies nur bis zu einer gewissen Grössenordnung möglich ist. Selbstverständlich können diese Versätze 23 an den Wandteilen mit eigentlichen Tragstrukturen verbunden sein. Diese sind auf jeden Fall so zu konzipieren, dass eine freie Ausdehnung der Wandteile anlässlich des Betriebes nicht behindert wird.

Die Wandteile sind an ihrer dem Verbrennungsraum abgekehrten Seite mit Längsrippen 24 bestückt, die sich vom eintrittsseitigen Verteilraum 20 bis hin zu austrittsseitigen Durchtritten 30 erstrecken. Diese Durchtritte können als Bohrungen in einem die Greifer 21 tragenden Wulst konzipiert sein. Die Längsrippen 24 unterteilen die dem Verbrennungsraum 15 abgewandte Seite des Wandteils in Kanäle 25, in welchen die Kühlluft in Umfangsrichtung zu den Durchtritten 30 geführt wird. Sowohl der Verteilraum 20 als auch die Rippen 24 und die Kanäle 25 sind mit einer Abdeckung 26 gegen den Sammelraum 6 versehen. In dieser Abdeckung befinden sich in der Ebene des Verteilraums 20 eine Anzahl Einlassöffnungen 19 für die Kühlluft. Diese Öffnungen 19 sind als Bohrungen ebenfalls in Fig.5 strichliert dargestellt, obschon sie in dieser Ansicht unsichtbar sind, da aus Gründen der Übersichtlichkeit in den Fig. 4 und 5 die Abdeckung 26 weggelassen wurde. In diesen Figuren ist ebenfalls erkennbar, dass der Verteilraum 20 am einlasseitigen Ende des Wandteils mittels Trennwänden 27 in mehrere Verteilsegmente 28 unterteilt ist. Mit der Wahl der axialen Erstreckung dieser Verteilsegmente und damit der Anzahl der beaufschlagten Kanäle 25 je Segment sowie der Grösse der Einlassöffnungen 19 hat man ein einfaches Mittel zur genauen Dosierung der Kühlluft in der Hand.

Die aus den Durchtritten 30 in den Überlappungsspalt 22 ausströmende Kühlluft wird vor dem Eintritt in den Verbrennungsraum 15 in einem Gitter 29 umgelenkt. Dieses ist am einlasseitigen Ende des überlappten benachbarten Wandteils (Fig.6) an deren dem Verbrennungsraum zugewandten Seite angeordnet. Der Anstellwinkel des Gitters wird dabei vom Flammrohreintritt bis zu dessen Austritt zunehmend verändert in überstimmenderweise mit der in Wandnähe herrschenden Drallströmung der Verbrennungsgase.

Selbstverständlich ist die Erfindung nicht auf die gezeigte und beschriebene Ausführung beschränkt. So könnten beispielsweise die Längsseiten der Wandteile statt parallel zur Turbinenachse ebenso gut schraubenförmig, beispielsweise unter 45° verlaufen. In Abweichung zur dargestellten integralen Bauweise des Umlenkgitters könnte dieses Gitter genau so gut als separate Baueinheit konzipiert sein.

## Patentansprüche

1. Gasturbinenbrennkammer mit einem ringförmigen Flammrohr (17), welches einen Verbrennungsraum begrenzt und auf seiner vom Verbrennungsraum (15) abgewandten Seite einem vom Verdichter (11) der Gasturbine gelieferten Luftstrom ausgesetzt ist, und welches sich aus in Umfangsrichtung sich überlappenden Wandteilen (18) zusammensetzt, wobei die Wandteile an ihrer dem Verbrennungsraum abgewandten Seite jeweils mehrere, über dem Umfang verteilte Einlassöffnungen (19) für die Kühlluft aufweisen und mit Mitteln (24) versehen sind, um die Kühlluft zumindest annähernd in Umfangsrichtung zum auslasseitigen Ende der Wandteile zu führen,
dadurch gekennzeichnet,
- dass die Wandteile (18) in Turbinenachsrichtung gebogene Elemente sind, welche sich über die ganze Länge des Flammrohres (17) erstrecken,
- dass ein Verteilraum (20) am einlasseitigen Ende der Wandteile angeordnet ist,
- dass der Verteilraum (20) mit den Einlassöffnungen (19) und den Mitteln (24) zur Kühlluftführung in Verbindung steht,
- dass die Mittel (24) zumindest annähernd über die ganze axiale Erstreckung des Flammrohres angeordnet sind,
- und dass die Richtung der in das Flammrohr einströmenden Kühlluft an die jeweils in Wandnähe vorherrschende Richtung der Hauptstömung angepasst ist.

2. Gasturbinenbrennkammer nach Anspruch 1, dadurch gekennzeichnet, dass die Mittel (24) Rippen sind, welche die dem Verbrennungsraum (15) abgewandte Seite des Wandteils (18) in Kanäle (25) unterteilen, welche ihrerseits mit einer Abdeckung (26) gegen den Luftraum ausserhalb des Flammrohres (17) versehen sind.

3. Gasturbinenbrennkammer nach Anspruch 2, dadurch gekennzeichnet, dass die aus den Rippen (24) ausströmende Kühlluft vor dem Eintritt in den Verbrennungsraum (15) in einem Gitter (29) umgelenkt wird, welches am einlasseitigen Ende des überlappten benachbarten Wandteils (18) an deren dem Verbrennungsraum zugewandten Seite angeordnet ist.

4. Gasturbinenbrennkammer nach Anspruch 1, dadurch gekennzeichnet, dass der Verteilraum (20) am einlasseitigen Ende des Wandteils (18) mittels Trennwänden (27) in mehrere Verteilsegmente (28) unterteilt ist.

5. Gasturbinenbrennkammer nach Anspruch 1, dadurch gekennzeichnet, dass die Längsseiten der sich in Turbinenachsrichtung erstreckenden Wandteile (18) parallel zur Turbinenachse (12) verlaufen.

6. Gasturbinenbrennkammer nach Anspruch 1, dadurch gekennzeichnet, dass die sich überlappenden Wandteile (18) eine selbsttragende Flammrohrstruktur bilden.

7. Gasturbinenbrennkammer nach Anspruch 1, dadurch gekennzeichnet, dass das Flammrohr (17) eine gerade Anzahl sich überlappender Wandteile (18) aufweist.

## Claims

1. Gas turbine combustion chamber with an annular flame tube (17) which bounds a combustion volume and whose side facing away from the combustion volume (15) is exposed to an air flow delivered by the compressor (11) of the gas turbine, and which is composed of wall pieces (18) overlapping in the circumferential direction, in which the wall pieces, on their side facing away from the combustion volume, each exhibit a number of inlet openings (19) distributed around the circumference, for the cooling air and are provided with means (24) to direct the cooling air at least approximately in the circumferential direction to the outlet end of the wall pieces,
characterized in that
- the wall pieces (18) are elements, curved in the turbine axial direction, which extend over the entire length of the flame tube (17),
- in that a distribution volume (20) is arranged at the inlet end of the wall pieces,
- in that the distribution volume (20) is connected to the inlet openings (19) and to the means (24) for directing the cooling air,
- in that the means (24) are arranged at least approximately over the entire axial extent of the flame tube,
- and in that the direction of the cooling air flowing into the flame tube is adjusted to the direction of the main flow prevailing in each case in the vicinity of the wall.

2. Gas turbine combustion chamber as claimed in Claim 1, wherein the means (24) are ribs which subdivide the side of the wall piece (18) facing away from the combustion volume (15) into channels (25), which in their turn are separated from the volume of air outside the flame tube (17) by a cover (26).

3. Gas turbine combustion chamber as claimed in Claim 2, wherein the cooling air flowing out of the ribs (24) is deflected in a cascade (29) before entry into the combustion volume (15), which cascade is situated at the inlet end of the adjacent overlapped wall piece (18) on the side thereof facing towards the combustion volume.

4. Gas turbine combustion chamber as claimed in Claim 1, wherein the distribution volume (20) at the inlet end of the wall piece (18) is subdivided by means of separating walls (27) into a plurality of distribution segments (28).

5. Gas turbine combustion chamber as claimed in Claim 1, wherein the longitudinal sides of the wall pieces (18) extending in the turbine axial direction run parallel to the turbine axis (12).

6. Gas turbine combustion chamber as claimed in Claim 1, wherein the overlapping wall pieces (18) form a self-supporting flame tube structure.

7. Gas turbine combustion chamber as claimed in Claim 1, wherein the flame tube (17) exhibits an even number of overlapping wall pieces (18)

## Revendications

1. Chambre de combustion pour turbine à gaz avec un tube de flammes annulaire (17), qui délimite un volume de combustion et qui est exposé, sur son côté situé à l'opposé du volume de combustion (15), à un courant d'air fourni à la turbine à gaz par le compresseur (11), et qui se compose de parties de paroi (18) se recouvrant en direction périphérique, dans laquelle les parties de paroi présentent chacune, sur leur côté situé à l'opposé du volume de combustion, plusieurs orifices d'admission (19) pour l'air de refroidissement répartis sur la périphérie et sont pourvues de moyens (24), pour guider l'air de refroidissement au moins approximativement en direction périphérique jusqu'à l'extrémité de sortie des parties de paroi, caractérisée
- en ce que les parties de paroi (18) sont des éléments courbés dans la direction de l'axe de la turbine, qui s'étendent sur toute la longueur du tube de flammes (17),
- en ce qu'un volume de répartition (20) est disposé à l'extrémité d'entrée des parties de paroi,
- en ce que le volume de répartition (20) est en communication avec les orifices d'admission (19) et avec les moyens (24) pour le guidage de l'air de refroidissement,
- en ce que les moyens (24) sont disposés au moins approximativement sur toute la dimension axiale du tube de flammes, et
- en ce que la direction de l'air de refroidissement entrant dans le tube de flammes est adaptée à la direction de l'écoulement principal qui prévaut à proximité de la paroi respective.

2. Chambre de combustion pour turbine à gaz suivant la revendication 1, caractérisée en ce que les moyens (24) sont des nervures, qui subdivisent le côté de la partie de paroi (18) situé à l'opposé du volume de combustion (15) en canaux (25), qui sont à leur tour pourvus d'un couvercle (26) les isolant de l'atmosphère à l'extérieur du tube de flammes (17).

3. Chambre de combustion pour turbine à gaz suivant la revendication 2, caractérisée en ce que l'air de refroidissement sortant des nervures (24) est, avant son entrée dans le volume de combustion (15), dévié par une grille (29) qui est disposée à l'extrémité d'entrée de la partie de paroi (18) voisine recouverte, sur le côté de celle-ci faisant face au volume de combustion.

4. Chambre de combustion pour turbine à gaz suivant la revendication 1, caractérisée en ce que le volume de répartition (20) est subdivisé en plusieurs segments de répartition (28) par des parois de séparation (27), à l'extrémité d'entrée de la partie de paroi (18).

5. Chambre de combustion pour turbine à gaz suivant la revendication 1, caractérisée en ce que les longs côtés des parties de paroi (18) s'étendant dans la direction de l'axe de la turbine sont orientés parallèlement à l'axe (12) de la turbine.

6. Chambre de combustion pour turbine à gaz suivant la revendication 1, caractérisée en ce que les parties de paroi (18) qui se recouvrent forment une structure de tube de flammes auto-portante.

7. Chambre de combustion pour turbine à gaz suivant la revendication 1, caractérisée en ce que le tube de flammes (17) présente un nombre pair de parties de paroi (18) qui se recouvrent.
